# EUROPÄISCHE PATENTSCHRIFT

(11) **EP 1 211 969 B1**
(45) Veröffentlichungstag und Bekanntmachung des Hinweises auf die Patenterteilung: **30.03.2005**
(21) Anmeldenummer: 00951228.6
(22) Anmeldetag: 09.06.2000
(51) Int. Cl.: A47C 23/00

(54) **FEDERKÖRPER**
ELASTIC BODY
CORPS ELASTIQUE

(30) Priorität: 01.09.1999 DE 29915339 U; 28.02.2000 DE 20003576 U
(43) Veröffentlichungstag der Anmeldung: 12.06.2002
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun
(86) Internationale Anmeldenummer: PCT/DE2000/001943
(87) Internationale Veröffentlichungsnummer: WO 2001/015572

(56) Entgegenhaltungen:
- DE-A- 2 015 659
- DE-C- 19 637 933
- DE-U- 8 714 843
- FR-A- 2 737 096
- US-A- 5 632 473

## Beschreibung

Die Erfindung betrifft einen Federkörper einer Einzelsegmentunterfederung eines Sitz- oder Liegemöbels oder einer Matratze, mit jeweils aus einem Auflagerteller, mindestens einem Federkörper und einer Grundplatte bestehenden Einzelfederelementen.

Es ist ein Polsterelement eines Bettsystems bekannt, DE 297 21 656 U 1, welches aus einem einteilig ausgebildeten Spritzgussteil besteht und eine komplizierte dreidimensionale Gestaltung aufweist, die für ihre Herstellung aufwendige und teure Spritzgussformen erfordert. Die von einer unteren Basisplatte sich nach außen und oben erstreckenden Blattfedern sind an ihren Enden jeweils mit Auflagerflächen versehen, sodass bei dieser bekannten einstückigen Ausführungsform eines Polsterelementes nur ein Kompromiss zwischen den gewünschten Federraten und der erforderlichen Festigkeit einer Auflagefläche erzielt werden kann.

Weiterhin ist ein Rahmen für Liege- oder Sitzmöbel bekannt, DE 196 37 933 C, welcher Federelemente aufweist, die aus einer unteren, C-förmigen, liegend angeordneten Blattfeder und einer zu dieser spiegelsymmetrisch angeordneten oberen Blattfeder besteht, deren Enden jeweils miteinander verbunden sind. Nachteilig an diesem bekannten Federelement ist die Tatsache, dass es sich nur in eine Richtung bzw. in einer senkrechten Ebene durch die Blattfedern verformen kann, die keine seitliche Verformung des Federelementes zulassen.

Ebenfalls bekannt ist eine elastische Rahmenkonstruktion einer Matratze, eines Stuhls oder einer Unterpolsterung, US-A-5 632 473, welche elastische Elemente aufweist, die eine komplexe räumliche Struktur aufweisen, sodass deren Fertigung aufwendig und damit sehr unwirtschaftlich ist.

Weiterhin sind Latex- bzw. Schaumstoffmatratzen bekannt, die Ausnehmungen für Federelemente aufweisen, die ihrerseits aus in Taschen eingenahten Tonnenfedem, FR-A-2 737 096, oder aber aus großen Kunststoffkugeln, DE 87 14 843 U, bestehen, die jeweils nur geringe Auflagerflächen aufweisen und sich deswegen nicht zur Erzeugung von homogenen ebenen Liegeflächen eignen.

Aufgabe der Erfindung ist es, eine Einzelsegmentunterfederung zur Verfügung zu stellen, die einfach herzustellen ist und deren Federungseigenschaften wahlfrei abgestimmt werden können.

Die Lösung dieser Aufgabe erfolgt erfindungsgemäß in Zusammenhang mit den Oberbegriffsmerkmalen aus den kennzeichnenden Merkmalen des Hauptanspruches.

Die Einzelsegmentunterfederung besteht im einfachsten Fall aus einem separaten Federkörper, einem Auflageteller und einer Grundplatte, wobei der Federkörper aus in einer geraden oder auch gewölbten Ebene um ein auf einer vertikalen Mittelachse liegenden ersten Zentrum und um die Mittelachse herum angeordneten Federungsarmen besteht, die zur Mittelachse und einem vom ersten Zentrum beabstandeten auf der vertikalen Mittelachse liegenden zweiten Zentrum korbartig hin elastisch umgebogen sind und dort mit den an ihren äußeren Enden vorgesehen Rastmitteln in Rasten einer Rastenaufnahme eingreifen und so einen dreidimensionalen Federkörper bilden. Die Herstellung des Federkörpers kann dadurch erheblich kostengünstiger erfolgen, da die Spritzgießform infolge des im Ausgangszustand im wesentlichen zweidimensionalen Federkörpers mit geringer Dicke erheblich einfacher zu fertigen und auch keine mehrteilige Form der Presse erforderlich ist. Dies gilt ebenso für einen Federkörper mit einer vertikalen Trennungsebene, dessen Ausgangsprodukt bereits schalenförmig sich in Richtung auf das zweite Zentrum erstreckende und damit einstückig ausgebildete Federungsarme aufweist. Weiterhin kann die Federrate vollkommen unabhängig von den Festigkeitsanforderungen an einen Auflagerteller oder eine Grundplatte zur Befestigung eines Einzelfederelementes auf einem Querholm oder einer ebenen Fläche eines Sitzoder Liegemöbels vorherbestimmt werden, da der Federkörper ein separates Bauteil, vorzugsweise aus einem Elastomer, darstellt, dessen Federungsarme unterschiedliche Formen aufweisen können, die sich auf die Federungs- und Dämpfungseigenschaften des Federkörpers auswirken. In einem Sitz- oder Liegemöbel, insbesondere in einem Bett als Unterfederung einer Matratze oder auch als Teil einer Matratze, lassen sich mit dem mit den Federkörpern konstruierten Federelementen Zonen verschiedener Härten und Federwege erzeugen, wodurch sich das Liegeverhalten progressiv verbessern lässt.

Weitere vorteilhafte Ausführungsformen des Gegenstandes der Erfindung ergeben sich mit und in Kombination aus den weiteren Unteransprüchen.

Der Federkörper besteht bevorzugt aus drei oder mehr Federungsarmen, wobei deren Anzahl und Geometrie frei wählbar ist. Von besonderem Vorteil ist dabei, dass eine gewünschte Federungshärte, Federhöhe oder auch eine Federrate über die Anzahl, Länge, die Form, die Dicke und die Breite der Federungsarme oder auch über die Shore-Härte des Grundmaterials vorherbestimmbar sind. Dadurch lassen sich auf einfache Art und Weise Einzelfederelemente unterschiedlicher Federrate für die verschiedenen Belastungen in einem Sitz- oder Liegemöbel oder einer Matratze herstellen.

Weiterhin ist eine bevorzugte Ausführungsform des Gegenstandes der Erfindung innerhalb des Federkörpers mit einem zweiten Federkörper mit kürzeren Federungsarmen ausgestattet oder es ist in dem von den verrasteten Federungsarmen erzeugten korbartigen Gebilde ein zusätzliches Feder- oder Dämpfungselement eingesetzt, sodass beispielsweise nach einem freien Federweg des äußeren Federkörpers mit einer weichen Federrate eine sich verhärtende Unterfederung geschaffen werden kann.

Von dem ersten Zentrum des Federkörpers können Vorteilhafterweise weitere sich radial erstreckende Verbindungsarme ausgehen, deren Enden im Einbauzustand der Einzelfederelemente mit benachbarten Einzelfederelementen verbunden sind, sodass benachbarte Einzelfederelemente bei Belastung eines mittigen Einzelfederelementes mit zur Abfederung dieser Belastung herangezogen werden können. Eine solche Verbindung kann jedoch auch über separate, die Auflagerteller benachbarter Einzelfederelemente miteinander verbindende Stege erfolgen, sodass je nach Einsatzgebiet des Federkörpers eine Vernetzung von Einzelfederelementen erfolgen oder unterbleiben kann.

Bei einer bevorzugten Ausführungsform der Erfindung ist die Rastenaufnahme für die Rasten der Federungsarme mit einer Grundplatte zur Befestigung des Einzelfederelements auf einer Federlatte oder einer ebenen Fläche einstückig ausgebildet, sodass die Anzahl der Einzelteile des einfachsten zu erzeugenden Einzelfederelementes auf drei beschränkt ist. Eine weiter gehende Minimierung der Bauteilanzahl kann erreicht werden, wenn der obere Auflagerteller ebenfalls stoffschlüssig mit dem oberen Zentrum des Federkörpers ausgebildet ist.

Gemäß einer weiteren Ausführungsform der Erfindung können zur Erzeugung eines besonders hohen Einzelfederelements auch mehrere Federkörper übereinander angeordnet werden, wobei dann vorzugsweise im oberen Zentrum eines Federkörpers Rastenaufnahmen für die Rasten der Federungsarme eines darüber anzuordnenden Federkörpers vorgesehen sein können. Solche Rastenaufnahmen können auch einem Auflagerteller als Befestigung dienen.

Vorteilhaft ist ebenfalls eine Version des Gegenstandes der Erfindung, dessen Federungsarme seitliche Laschen aufweisen, die mit Laschen benachbarter Federungsarme verrastbar sind, wodurch eine zusätzliche Stabilität gegen seitliches Ausweichen eines Einzelfederelements bei schräger Belastung erreicht wird.

Als weitere wesentliche Neuerung kann eine Ausbildung der Erfindung hervorgehoben werden, bei der der Federkörper vollständig oder teilweise oder auch eine gesamtes Einzelfederelement mit Latex umschäumt ist. Mit einem solchen Bauteil lässt sich zum Beispiel eine Latexmatratze ausrüsten, wobei die umschäumten Federkörper oder Einzelfedersegmente in Ausnehmung in der Latexmatratze eingesetzt sind, die dadurch erheblich leichter und wesentlich luftdurchlässiger wird. Eine Latexmatratze mit darin eingesetzten Federkörpern oder Einzelfederelementen aus umschäumten oder bloßem Kunststoff wird dadurch im Gegensatz zu schweren Voll-Latexmatratzen sehr viel leichter handhabbar und weist zudem einen hervorragenden Wert für den Feuchtigkeitstransport auf, sodass auch stark transpirierende Menschen eine solchen Matratze benutzen können.

Nachfolgend ist ein Ausführungsbeispiel der Erfindung anhand der Zeichnungen näher beschrieben. Es zeigen:
- Fig. 1: ein Ausgangsprodukt eines ersten Federkörpers vor seiner elastischen Umformung,
- Fig. 2: ein erstes Einzelfederelement im Einbauzustand in geschnittener Darstellung,
- Fig. 3: eine Aufsicht auf eine Einzelsegmentunterfederung mit untereinander teilweise vernetzten Einzelfederelementen,
- Fig. 4: ein zweites Einzelfederelement im Einbauszustand in geschnittener Darstellung,
- Fig. 5: eine geschnittenen Draufsicht auf einen zweiten Federkörper des zweiten Einzelfederelements nach Fig. 4,
- Fig. 6: ein drittes Einzelfederelement im Einbauzustand in teilweise geschnittener Darstellung eines dritten Federkörpers,
- Fig. 7: eine geschnittene Teilansicht einer Latexmatratze mit in Ausnehmungen eingesetzten Einzelfederelementen.

Ein Einzelfederelement 10;30;50 einer Einzelsegmentunterfederung eines Sitz- oder Liegemöbels oder einer Matratze besteht aus einem Auflagerteller 11;31;51, einer Grundplatte 12;32;52 zur Befestigung des Einzelfederelements 10;30;50 auf einer Federlatte 15 oder auf einer ebenen Fläche 35 sowie aus mindestens einem zwischen Auflagerteller 11;31;51 und Grundplatte 12;32;52 angeordneten Federkörper 1;21;41. Ein Federköper 1 kann dabei, wie in Fig. 1 dargestellt, einteilig ausgebildet sein und einen einzelnen Federkorb bilden, ein andere Federkörper 21 dagegen, wie in den Figuren 4 und 5 gezeigt, einteilig aber zwei Federkörbe erzeugen, in dem seine Federungsarme 23 nach unten und oben zu einem zweiten Zentrum 27 und einem dritten Zentrum 27'umgebogen sind. Denkbar, aber zeichnerisch nicht dargestellt ist eine Ausführungsform, bei der ein einteiliger Federkörper 1 verschieden lange Federungsarme 3 aufweist, die in die gleiche Richtung umgebogen sind und jeweils in zwei übereinander angeordneten Zentren miteinander verrastet sind. Ein anderes Federelement 50 kann auch, wie in Figur 6 dargestellt, aus zwei übereinander angeordneten Federkörpern 1 bestehen, wobei die Enden der Federungsarme 43 in einem gemeinsamten zweiten Zentrum 47 gelagert sind.

Ein Federkörper 1;21;41 besteht dabei allgemein aus in einer geraden oder gewölbten Ebene um ein erstes Zentrum 6;26;46; und eine Mittelachse 2 herum angeordneten Federungsarmen 3;23;43, die in Richtung auf ein zweites Zentrum 7;27;47 auf der Mittelachse 2 umgebogen und dort mit an ihren äußeren Enden vorgesehen Rastmitteln 4;24;44;64 in korrespondierende Rasten 5;25;45;65 einer Rastenaufnahme 8;28;48eingreifen. Die Federungsarme 3;23;43können zur Erzeugung einer gewünschten Unterfederungshärte bzw. einer gewünschten Federrate entsprechend ihrer Anzahl, ihrer Form, ihrer Dicke und Breite variiert ausgebildet sein und zur Erzeugung eines Federkörpers 1;21;41 mit vorherbestimmter Federrate ein Ausgangsmaterial entsprechender Shore-Härte eingesetzt werden.

Wie in Figur 1 dargestellt, können seitlich der Federungsarme 3 Laschen 16 angeformt sein, die sich im zu einem Federkörper 1 zusammengebauten Zustand, wie in Figur 2 gezeigt, mit Ihren Rasten 17,18 im gegenseitigen Eingriff befinden und den Federkörper 1 gegen eine zu starke seitliche Verformung abstützen.

In Figur 4 ist eine Variante dargestellt, in der in einem korbartig ausgebildeten Federkörper 21 ein weiterer korbartiger Federkörper 39 oder ein sonstiger Dämpferkörper 40 geringeren Durchmessers und geringerer Höhe eingesetzt ist, mit dem die Federrate des gesamten Einzelfederelements 30 ab einem bestimmten Federweg deutlich härter werdend eingestellt werden kann. Diese Version ist mit zwei identischen Grundplatten 32 versehen, wobei eine zur Befestigung des Einzelfederelementes 30 auf einer ebenen Fläche 35 und eine zur Befestigung des Auflagertellers 31 dient.

Vom ersten Zentrum 6;26;46, bzw. vom obersten Zentrum eines Einzelfederelements 10;30;50 aus, können sich, wie in Figur 2 dargestellt, weitere Verbindungsarme 9 radial nach außen erstrecken, deren Enden im Einbauzustand der Einzelfederelemente 10;30;50 mit benachbarten Einzelfederelementen 10;30;50 verbunden sind, sodass eine Vernetzung aller oder nur einiger Einzelfederelemente 10;30;50 untereinander erfolgen kann. Die Verbindungsarme 9 weisen dazu an ihren Enden Rastnasen 13 auf, die in korrespondierende Rasten 14 in benachbarten Auflagertellern 11;31;51 eingreifen.

Die Rastenaufnahme 8;28;48des Federkörpers 1;21;41 ist mit der Grundplatte 12 zur Befestigung des Einzelfederelements 10;30;50 auf einer Federlatte 15 oder auf einer ebenen Fläche 35 einteilig ausgebildet. Der Auflagerteller 11;31;51 ist im Bereich des oberen Zentrums 6;26;46 form- und/ oder kraftschlüssig an dem Federkörper 1;21;41 festgelegt.

Die Verbindungsarme 9 können auch als separate Bauteile ausgeführt sein, ebenso wie die Federungsarme 3;23;43;63 von einer geraden Mittelachse abweichende schlangen- oder bogenförmig, ebenfalls vom Zentrum versetzt aus verlaufende Längsachsen aufweisen können, die auch nicht senkrecht unterhalb ihres Ausgangspunktes vom ersten Zentrum, sondern auch versetzt dazu im zweiten Zentrum 7;27;47 enden können.

Die erfindungsgemäßen Einzelfederelemente 10;30;50 oder auch nur die einzelnen Federköper 1;21;41, aber auch andere Federelemente aus Kunststoff können, wie in Fig. 9 dargestellt, selber möglicherweise zusätzlich mit Latex umschöumt, in Ausnehmungen 19 einer Latexmatratze 20 eingesetzt sein, so dass deren Eigengewicht verringert und der Luftaustausch in der Matratze für einen besseren Feuchtigkeitsabtransport wesentlich verbessert wird.

## Patentansprüche

1. Federkörper einer Einzelsegmentunterfederung eines Sitz- oder Liegemöbels oder einer Matratze mit jeweils aus einem Auflagerteller (11;31;51), mindestens einem Federkörper (1;21;41) und einer Grundplatte (12;32;52) bestehenden Einzelfederelementen (10;30,50), bei dem der Federkörper (1;21;41) aus in einer geraden oder gewölbten Ebene sich gerade oder geschwungen radial nach außen erstreckend um ein erstes, auf einer Mittelachse (2) liegendes Zentrum (6;26;46) und radial um die Mittelachse (2) herum angeordneten Federungsarmen (3;23;43) besteht, die an ihren äußeren Enden Rastmittel (4;24;44) aufweisen, die jeweils in einem auf die Mittelachse (2) und einem vom ersten Zentrum (6;26;46) beabstandeten zweiten, auf der Mittelachse (2) liegenden Zentrum (7;27;47) in einer Richtung oder zwei vom ersten Zentrum (6;26;46) beabstandeten zweiten Zentrum (7;27;47) und dritten ebenfalls auf der Mittelachse (2) liegenden Zentrum (27') in zwei entgegengesetzte Richtungen korbartig in Richtung auf die Mittelachse (2) zurückgebogenen Zustand dort in mit ihren Rastmitteln (4;24;44) korrespondierenden Rasten (5;25;45) einer Rastenaufnahme (8;28;48) eingreifen und dort formschlüssig festgelegt sind.

2. Federkörper nach Anspruch 1, **dadurch gekennzeichnet, dass** er zwei oder mehr Federungsarme (3;23;43) aufweist.

3. Federkörper nach Anspruch 1, **dadurch gekennzeichnet, dass** eine gewünschte Unterfederungshärte, Federhöhe oder Federrate über die Anzahl, Länge, die Form, die Stärke oder die Breite der Federungsarme (3;23;43) oder durch die Auswahl der Shore-Härte des Ausgangsmaterials vorherbestimmt ist.

4. Federkörper nach Anspruch 1, **dadurch gekennzeichnet, dass** zwischen den zwei Zentren (6,7;26,27;26,27';46,47) ein zweiter, kleinerer Federkörper (19) mit kürzeren Federungsarmen (22) und/ oder ein zusätzliches Feder- oder Dämpfungselement (20) eingesetzt ist.

5. Federkörper nach Anspruch 1, **dadurch gekennzeichnet, dass** vom ersten Zentrum (6) weitere sich radial erstreckende Verbindungsarme (9) ausgehen, deren Enden im Einbauzustand eines Einzelfederelements (10) mit benachbarten Einzelfederelementen (10) verbunden sind.

6. Federkörper nach Anspruch 5, **dadurch gekennzeichnet, dass** die Verbindungsarme (9) an ihren Enden Rastnasen (13) aufweisen, die in korrespondierende Rasten (14) in Auflagertellern (11) benachbarter Einzelfederelemente (10) eingreifen.

7. Federkörper nach Anspruch 1, **dadurch gekennzeichnet, dass** die Rastenaufnahme (8) mit den Rasten (4) einstückig mit der Grundplatte (12) zur Befestigung des Einzelfederelements (10) auf einer Federlatte (15) oder auf einer ebenen Fläche einstückig ausgebildet ist.

8. Federkörper nach Anspruch 1, **dadurch gekennzeichnet, dass** ein Auflagerteller (11;31;51) kraft- und/ oder formschlüssig oder stoffschlüssig auf dem obersten Zentrum (6;27;46) festgelegt ist.

9. Federkörper nach Anspruch 1, **dadurch gekennzeichnet, dass** zwei oder mehr Federkörper (1;21;41;61) übereinander oder ineinander angeordnet sind.

10. Federkörper nach Anspruch 1, **dadurch gekennzeichnet, dass** die Federungsarme (3;23;43) seitliche Laschen (16) mit zur Lasche (16) eines benachbarten Federungsarmes (3;23;43) korrespondierende Rasten (17) aufweisen, die im zusammengebauten Zustand eines Federkörpers (1;21;41) miteinander verrastet sind.

11. Federkörper nach Anspruch 1, **dadurch gekennzeichnet, dass** er vollständig oder jeder Federungsarm (3;23;43;63) mit Latex oder latexähnlichem Material umschäumt ausgebildet ist.

12. Federkörper nach Anspruch 1, **dadurch gekennzeichnet, dass** er oder ein damit gebildetes Einzelfederelement (10;30;50) in Ausnehmungen (19) einer Latexmatratze (20) eingesetzt ist.

## Claims

1. Spring body of an individual-segment underspring arrangement of furniture for sitting or lying on or of a mattress having individual spring elements (10; 30; 50) consisting in each case of a supporting plate (11; 31; 51), at least one spring body (1; 21; 41) and a baseplate (12; 32; 52), in which the spring body (1; 21; 41) consists of cushioning arms (3; 23; 43) which are arranged in a straight or curved plane and extend radially outwards in a straight or curved manner about a first centre (6; 26; 46) lying on a central axis (2) and radially about the central axis (2) and have latching means (4; 24; 44) at their outer ends, and, in each case in a state in which they are bent back in the manner of a basket in the direction of the central axis (2), either in one direction towards the central axis (2) and a second centre (7; 27; 47) which is spaced apart from the first centre (6; 26; 46) and lies on the central axis (2), or in two opposite directions towards a second centre (7; 27; 47) and a third centre (27'), which likewise lies on the central axis (2), which second and third centres are spaced apart from the first centre (6; 26; 46), engage in said centres in latches (5; 25; 45), which correspond to their latching means (4; 24; 44), of a latch holder (8; 28; 48) and are secured there with a form fit.

2. Spring body according to Claim 1, **characterized in that** it has two or more cushioning arms (3; 23; 43).

3. Spring body according to Claim 1, **characterized in that** a desired hardness of the underspring arrangement, spring height or spring rate is predetermined by the number, length, the shape, the thickness or the width of the cushioning arms (3; 23; 43) or by the selection of the Shore hardness of the starting material.

4. Spring body according to Claim 1, **characterized in that** a second, smaller spring body (19) having shorter cushioning arms (22) and/or an additional spring or damping element (20) are/is inserted between the two centres (6, 7; 26, 27; 26, 27'; 46, 47).

5. Spring body according to Claim 1, **characterized in that** further, radially extending connecting arms (9) emanate from the first centre (6), the ends of which connecting arms are connected to adjacent individual spring elements (10) in the installed state of an individual spring element (10).

6. Spring body according to Claim 5, **characterized in that** at their ends the connecting arms (9) have latching lugs (13) which engage in corresponding latches (14) in supporting plates (11) of adjacent individual spring elements (10).

7. Spring body according to Claim 1, **characterized in that** the latch holder (8) with the latches (4) is formed in one piece with the base plate (12) for fastening the individual spring element (10) on a spring slat (15) or on a flat surface.

8. Spring body according to Claim 1, **characterized in that** a supporting plate (11; 31; 51) is secured on the uppermost centre (6; 27; 46) with a force fit and/or with a form fit or by bonding.

9. Spring body according to Claim 1, **characterized in that** two or more spring bodies (1; 21; 41; 61) are arranged one above another or one inside another.

10. Spring body according to Claim 1, **characterized in that** the cushioning arms (3; 23; 43; 63) have lateral tabs (16) having latches (17) which correspond to the tab (16) of an adjacent cushioning arm (3; 23; 43) and are latched together in the assembled state of a spring body (1; 21; 41).

11. Spring body according to Claim 1, **characterized in that** the whole of it, or each cushioning arm (3; 23; 43; 63), is encapsulated with latex or a material similar to latex.

12. Spring body according to Claim 1, **characterized in that** it, or an individual spring element (10; 30; 50) formed with it, is inserted into recesses (19) in a latex mattress (20).

## Revendications

1. Corps élastique d'une suspension inférieure à segments individuels d'un meuble pour s'asseoir ou d'un meuble de literie ou d'un matelas comprenant à chaque fois des éléments élastiques individuels (10 ; 30, 50) se composant chacun d'un plateau d'appui (11 ; 31 ; 51), d'au moins un corps élastique (1 ; 21 ; 41) et d'une plaque de base (12 ; 32 ; 52), dans lequel le corps élastique (1 ; 21 ; 41) se compose de bras de suspension (3 ; 23 ; 43) s'étendant en ligne droite ou incurvée radialement vers l'extérieur dans un plan rectiligne ou incurvé, disposés autour d'un premier centre (6 ; 26 ; 46) situé sur un axe médian (2) et radialement autour de l'axe médian (2), lesquels présentent à leurs extrémités extérieures des moyens d'encliquetage (4 ; 24 ; 44) qui viennent en prise à chaque fois dans un état recourbé en arrière en forme de panier dans la direction de l'axe médian (2) dans des cliquets (5 ; 25 ; 45) d'un logement d'encliquetage (8 ; 28 ; 48) correspondant à leurs moyens d'encliquetage (4 ; 24 ; 44), soit dans une direction vers l'axe central (2) et un deuxième centre (7 ; 27 ; 47) qui est espacé du premier centre (6 ; 26 ; 46) et se situe sur l'axe central (2), ou dans deux directions opposées vers un deuxième centre (7; 27; 47) et un troisième centre (27'), qui se situe également sur l'axe central (2), lesquels deuxième et troisième centres sont espacés du premier centre (6; 26; 46), et y sont fixés par engagement par coopération de forme.

2. Corps élastique selon la revendication 1, **caractérisé en ce qu'**il présente deux bras de suspension (3 ; 23 ; 43) ou plus.

3. Corps élastique selon la revendication 1, **caractérisé en ce qu'**une dureté de suspension inférieure souhaitée, une hauteur de ressort ou un taux de suspension est prédéterminé(e) par le biais du nombre, de la longueur, de la forme, de l'épaisseur ou de la largeur des bras de suspension (3 ; 23 ; 43) ou par le choix de la dureté Shore du matériau de départ.

4. Corps élastique selon la revendication 1, **caractérisé en ce qu'**un deuxième corps élastique (19) plus petit, ayant des bras de suspension (22) plus courts et/ou un élément élastique ou d'amortissement (20) supplémentaire est inséré entre les deux centres (6, 7 ; 26, 27 ; 26, 27' ; 46, 47).

5. Corps élastique selon la revendication 1, **caractérisé en ce que** d'autres bras de liaison (9) s'étendant radialement partent depuis le premier centre (6), leurs extrémités étant reliées dans l'état de montage d'un élément élastique individuel (10) à des éléments élastiques individuels voisins (10).

6. Corps élastique selon la revendication 5, **caractérisé en ce que** les bras de liaison (9) présentent, à leurs extrémités, des nez d'encliquetage (13) qui viennent en prise dans des cliquets correspondants (14) dans des plateaux d'appui (11) d'éléments élastiques individuels voisins (10).

7. Corps élastique selon la revendication 1, **caractérisé en ce que** le logement d'encliquetage (8) avec les cliquets (4) est réalisé d'une seule pièce avec la plaque de base (12) pour la fixation de l'élément élastique individuel (10) sur une latte élastique (15) ou sur une surface plane.

8. Corps élastique selon la revendication 1, **caractérisé en ce qu'**un plateau d'appui (11 ; 31 ; 51) est fixé sur le centre supérieur (6 ; 27 ; 46) par engagement par force et/ou par coopération de forme ou par coopération de matière.

9. Corps élastique selon la revendication 1, **caractérisé en ce que** deux corps élastiques (1 ; 21 ; 41 ; 61) ou plus sont disposés l'un au-dessus de l'autre ou l'un dans l'autre.

10. Corps élastique selon la revendication 1, **caractérisé en ce que** les bras de suspension (3 ; 23 ; 43) présentent des pattes latérales (16) avec des cliquets (17) correspondant à la patte (16) d'un bras de suspension voisin (3 ; 23 ; 43), qui sont encliquetés les uns dans les autres dans l'état assemblé d'un corps élastique (1 ; 21 ; 41).

11. Corps élastique selon la revendication 1, **caractérisé en ce qu'**il est réalisé complètement ou bien que chaque bras de suspension (3 ; 23 ; 43 ; 63) est réalisé avec un moussage périphérique de latex ou de matériau similaire au latex.

12. Corps élastique selon la revendication 1, **caractérisé en ce qu'**il ou qu'un élément élastique individuel (10 ; 30 ; 50) formé avec celui-ci est inséré dans des évidements (19) d'un matelas de latex (20).
